# EUROPÄISCHE PATENTSCHRIFT

(11) **EP 0 411 168 B1**
(45) Veröffentlichungstag und Bekanntmachung des Hinweises auf die Patenterteilung: **21.04.1993**
(21) Anmeldenummer: 89114069.1
(22) Anmeldetag: 29.07.1989
(51) Int. Cl.: G10K 7/06

(54) **Alarmsirene**
Alarm siren
Sirène d'alarme

(43) Veröffentlichungstag der Anmeldung: 06.02.1991
(73) Patentinhaber: Landert-Motoren-AG, CH-8180 Bülach (CH)
(72) Erfinder: Tinner, Rudolf, CH-8424 Embrach (CH)
(74) Vertreter: Riebling, Peter, Dr.-Ing.

(56) Entgegenhaltungen:
- DE-B- 1 215 030
- DE-C- 457 347
- GB-A- 498 208
- US-A- 2 528 515

## Beschreibung

Die Erfindung betrifft eine Alarmsirene mit einem Schallerzeuger mit einem motorisch auf Drehung angetriebenen Radialverdichterrad, das sich in einem stillstehenden Ring mit Öffnungen dreht.

Alarmsirenen werden auch als akustische Alarmsysteme zur Alarmierung der Bevölkerung bezeichnet. Als Schallwandler werden hierbei bisher hauptsächlich eingesetzt
- Elektromotoren mit Sirenenverdichterrad
- elektroakustische Wandler, z.B. Lautsprecher
- pneumatische Schallwandler, z.B. Hörner.

Elektrisch angetriebene Alarmsirenen mit rotierendem Schallerzeuger zeichnen sich durch eine 360°-Rundum-Abstrahlcharakteristik, hohe akustische Leistung, hohen Wirkungsgrad, einfache Bauweise und Robustheit aus. Sie haben aber den Nachteil, daß sie netzabhängig sind.

Eine Alarmsirene mit den Merkmalen des Oberbegriffs von Patentanspruch 1 beschreibt die Druckschrift M. Rieländer (Hrsg.): Reallexikon der Akustik, 1982, Verlag Erwin Bochinsky, Frankfurt/Main; Seite 358. Dort ist der Antriebsmotor für das Radialverdichterrad als Elektromotor ausgebildet.

Die DE-C 457 347 beschreibt eine Alarmsirene, bei der ebenfalls ein Antriebsmotor vorgesehen ist, der über eine Druckluftquelle mit Druckluftspeicher angetrieben ist, wobei zur Tonerzeugung ein Zylinder innerhalb seines Gehäuses periodisch verschoben wird.

Aus der US-A-498,208 ist es weiterhin bekannt, daß mittels Zweigleitungen entsprechender Geometrie und mittels betätigbarer Absperrventile die auf und zu gesteuert werden (ohne Regulierung), die Steuerung des Druckluftmotors vorgesehen ist.

Ausgehend von diesem Stand der Technik liegt der Erfindung die Aufgabe zugrunde, zum einen die Vorteile elektrisch angetriebener Sirenen mit rotierendem Schallerzeuger mit Netzunabhängigkeit zu kombinieren, wobei auf einfache Weise der Betriebsmodus der Alarmsirene umschaltbar sein soll.

Zur Lösung dieser Aufgabe sieht die Erfindung die Merkmale des kennzeichnenden Teils des Patentanspruchs 1 vor.

Das bewährte rotierende Schallerzeugersystem wird somit pneumatisch angetrieben und zwar über die Druckluftquelle mit dem Druckluftspeicher. Der Antrieb ist daher netzunabhängig und die Energie kann über den Druckluftspeicher gut gespeichert werden.

Weil in jeder Zweigleitung ein vorzugsweise fernbetätigtes Ventil (z.B. Magnetventil) vorgesehen ist, so kann durch eine entsprechende Betätigung des betreffenden Ventils die betreffende Zweigleitung eingeschaltet werden, wobei dann der über das betreffende Druckregulierventil erzeugte Druck an die Sirene weitergeleitet wird.

Für die Druckluftquelle gibt es mehrere Möglichkeiten. Bei einer ohnedies vorhandenen Druckluftleitung kann man beispielsweise auf diese zurückgreifen. Im allgemeinen wird es aber bevorzugt, wenn die Druckluftquelle als Kompressor ausgebildet ist. Auch bei Netzausfall kann die erfindungsgemässe Alarmsirene immer noch betrieben werden, weil ausreichend Energie im Druckluftspeicher gespeichert ist.

In einer Druckluftleitung, die die Druckluftquelle mit dem Druckluftmotor verbindet, ist vorzugsweise ein Luftfilter, ein Öler und/oder ein Rückschlagventil vorgesehen. Das Luftfilter hält Partikel aus der Luft fern, die die Funktion des Druckluftmotors beeinträchtigen könnten. Der Öler fügt der Druckluft das zum Betrieb des Druckluftmotors nötige Öl bei. Ein Rückschlagventil kann dafür sorgen, daß die Sirene im Pulsbetrieb nicht zu schnell abbremst, so daß dann kein Vakuum in der Zuleitung zur Sirene entsteht.

An den Druckluftmotor kann auch ein Schalldämpfer angeschlossen sein, dessen Funktion hauptsächlich in der Absonderung des der Luft beigemengten Öls liegt, da der Lärm des Motors von der Sirene überdeckt wird.

Die Druckluftleitung ist möglichst kurz ausgebildet, da die Zeit, die benötigt wird, um die Leitung mit Luft zu füllen, kurz sein muß im Vergleich zur Einschaltzeit im Impulsbetrieb. Der Querschnitt der Leitung darf nicht zu klein sein, um Druckverluste zu vermindern.

Wenn in die Zweigleitungen Druckregulierventile eingefügt sind, so kann durch Einschaltung des betreffenden Druckregulierventils in der betreffenden Zweigleitung der an die Sirene weitergeleitete Druck entsprechend eingestellt werden, wodurch wiederum die Tonhöhe eingestellt wird.

Die Erfindung wird im folgenden anhand eines Ausführungsbeispiels näher erläutert, aus dem sich weitere wichtige Merkmale ergeben.

Es zeigt:
- Figur 1: perspektivisch ein Radialverdichterrad eines Schallerzeugers nach der Erfindung;
- Figur 2: ebenfalls perspektivisch einen zugehörigen Ring dieses Schallerzeugers;
- Figur 3: ein Blockschaltbild zur Erläuterung des Druckluftantriebs dieser Sirene.

Figur 1 zeigt ein Radialverdichterrad, das über einen Druckluftmotor 2 nach Figur 3 auf Drehung angetrieben wird. Das Radialverdichterrad sitzt in einem äußeren Ring nach Figur 2 und bei einem Antrieb des Radialverdichterrades wird ein akustisches Signal abgegeben.

Das System mit dem Radialverdichterrad nach Figur 1 und dem zugehörigen äußeren Ring nach Figur 2 ist ansich bekannt, beispielsweise durch die Alarmsirene MSL-6 der Anmelderin. Diese Sirene arbeitet so, daß die Schwingungen durch periodische Unterbrechungen eines Luftstromes entstehen. Der Luftstrom wird vom Radialverdichterrad angesogen, welches mit einer Drehzahl von beispielsweise 2900 Umdrehungen pro Minute angetrieben wird. Das Verdichterrad ist mit sehr breiten Schaufeln bzw. Kanälen versehen, in denen die Luft strömt. Die periodische Unterbrechung des Luftstromes erfolgt durch die Anordnung des stillstehenden, mit einer Anzahl Öffnungen versehenen Ringes nach Figur 2 um das Verdichterrad nach Figur 1. Dadurch wird bei sich drehendem Verdichterrad der Luftstrom dauernd unterbrochen bzw. nach einer kleinen Drehung wieder freigegeben.

Im folgenden wird der Betrieb dieses Schallerzeugers, der vorstehend in seinem wesentlichen Aufbau anhand der Figuren 1 und 2 beschrieben wurde, anhand von Figur 3 erläutert. Ein Druckluftmotor 2 ist vorgesehen, um eine Sirene 1 anzutreiben.

Druckluft wird von einem Kompressor 15 erzeugt und in einem Druckluftbehälter 14 unter hohem Druck (z.B. 200 bar) gespeichert. Um den Betrieb bei niedrigen Temperaturen sicherzustellen, kann ein Lufttrockner nachgeschaltet werden. Solche Druckluft-Versorgungseinheiten sind auf dem Markt erhältlich.

Ein Luftfilter 13 hält Partikel aus der Luft fern, die die Funktion des Druckluftmotors 2 beeinträchtigen können.

Die Druckluft zum Antrieb der Sirene 1 wird dann durch einen Öler 12 geführt, der das zum Betrieb des Druckluftmotors 2 nötige Öl der Luft beimischt.

Der Luftweg wird dann ein Stück weit in zwei getrennten Zweigen 4a bzw. 4b geführt, um die Ansteuerung in zwei verschiedenen Betriebsarten zu ermöglichen:
1. Dauerbetrieb (Einschaltzeit länger als ca. 10 Sekunden)
2. Impulsbetrieb (Einschaltzeit kürzer als ca. 10 Sekunden).

Im Gegensatz zum Elektromotor, wo die Drehzahl bei zunehmender Belastung nur geringfügig abnimmt, hat der Druckluftmotor eine weiche Drehmoment-Drehzahlkennlinie. Die resultierende Drehzahl hängt direkt vom Lastmoment und vom Luftdruck ab. Die Drehzahl (bzw. Tonhöhe) der Sirene mit Druckluftmotor kann daher mit dem verwendeten Druck gesteuert werden.

In der Impulsbetriebsart (z.B. während 60 Sekunden je 4 Sekunden ein- und 4 Sekunden ausgeschaltet) wird am Motor ein höherer Druck benötigt, um die gleiche Maximaldrehzahl zu erreichen wie im Dauerbetrieb.

Der Druck zum Erreichen der richtigen Betriebsdrehzahl (bwz. Tonhöhe) wird je nach Betriebsart mit den Druckregulierventilen 10,11 eingestellt. Die Magnetventile 6 und 7, 8 und 9 erlauben das ferngesteuerte Einschalten der Sirene. Je nachdem, ob das Ventil 6 oder das Ventil 8 betätigt wird, wird der Druckluftmotor mit dem vorgewählten Betriebsdruck gespeist.

Ein Rückschlagventil 5 sorgt dafür, daß die Sirene im Impulsbetrieb nicht zu schnell abbremst, d.h. der von der Schwungmasse des Sirenenlaufrads angetriebene Druckluftmotor kann Luft ansaugen. Es entsteht kein Vakuum in der Sirenenzuleitung.

Die Druckluftleitung 4 zur Sirene darf eine gewisse maximale Länge nicht überschreiten, da die Zeit, die benötigt wird, um diese Leitung mit Luft zu füllen, kurz sein muß im Vergleich zur Einschaltzeit im Impulsbetrieb. Andererseits darf der Querschnitt dieser Leitung nicht zu klein sein, um Druckverluste zu vermeiden.

Die Ansteuerung der Sirene kann durch eine batteriegepufferte Elektronik erfolgen. Diese muß z.B. für Intervallbetrieb die Ventilspule des Magnetventils 8 und für Dauerbetrieb die Ventilspule des Magnetventils 10 ansteuern.

Die Funktion eines Schalldämpfers 3 besteht hauptsächlich in der Absonderung des der Luft beigemengten Öls, da der Lärm des Motors von der Sirene überdeckt wird.

Als billigere Variante kann ein gemeinsames Druckreduzierventil vor der Aufzweigung der Leitung verwendet und dann in einem Zweig der Leitung eine Drosselblende eingesetzt werden. Dafür geht dann die unabhängige Regulierbarkeit der Drehzahl (bzw. Tonhöhe) verloren.

## Patentansprüche

1. Alarmsirene mit einem Schallerzeuger mit einem motorisch auf Drehung angetriebenen Radialverdichterrad, das sich in einem stillstehenden Ring mit Öffnungen dreht, **dadurch gekennzeichnet**, daß die das Radialverdichterrad auf Drehung antreibende motorische Einheit ein hochtouriger Druckluftmotor (2) ist, dem von einem Druckluftspeicher (14) mit diesem vorgeordneter Druckluftquelle (15) die allein für den Betrieb des Druckluftmotors erforderliche Druckluft zugeführt wird, und daß der Druckluftmotor (2) und der Druckluftspeicher (14) über eine Druckluftleiter (4), die zwei oder mehr Zweigleitungen aufweist, in Verbindung stehen, wobei in den Zweigleitungen elektromagnetisch betätigte Ventile (6,7,8,9) als Absperrorgane und diesen in Strömungsrichtung vorgeordnete Regulierventile (10,11) den Druckluftmotor (2) steuernd vorgesehen sind.

2. Alarmsirene nach Anspruch 1, **dadurch gekennzeichnet**, daß die Druckluftquelle als Kompressor (15) ausgebildet ist.

3. Alarmsirene nach Anspruch 1 oder 2, **dadurch gekennzeichnet**, daß in einer Druckluftleitung (4), die die Druckluftquelle (15) mit dem Druckluftmotor (2) verbindet, ein Luftfilter (13), ein Öler (12) und/oder ein Rückschlagventil (5) vorgesehen ist.

4. Alarmsirene nach Anspruch 3, **dadurch gekennzeichnet**, daß an den Druckluftmotor (2) ein Schalldämpfer (3) angeschlossen ist.

5. Alarmsirene nach Anspruch 3 oder 4, **dadurch gekennzeichnet**, daß die Druckluftleitung (4) möglichst kurz ausgebildet ist.

6. Alarmsirene nach Anspruch 1, **dadurch gekennzeichnet**, daß in die Druckluftleitung (4) ein steuerbares Druckregulierventil eingesetzt ist.

## Claims

1. An alarm siren with a sound generator with a radial compressor wheel which is motor-driven on rotation, and which turns in a stationary ring with openings, characterised in that the motor unit driving the radial compressor wheel on rotation is a high speed compressed air motor (2) to which only the compressed air necessary for the operation of the compressed air motor is supplied from a compressed air reservoir (14) with a compressed air source (15) arranged in front of it, and that the compressed air motor (2) and the compressed air reservoir (14) communicate via a compressed air conductor (4) which has two or more branch lines, in which electromagnetically actuated valves (6,7,8,9) are provided as shutoff devices in the branch lines, and regulating vales (10,11) are provided, arranged in front of these in the direction of flow, controlling the compressed air motor (2).

2. An alarm siren according to Claim 1,
characterised in that the compressed air source is constructed as compressor (15).

3. An alarm siren according to Claim 1 or 2,
characterised in that in a compressed air line (4), which connects the compressed air source (15) with the compressed air motor (2), an air filter (13), an oiler (12) and/or a non-return valve (5) is provided.

4. An alarm siren according to Claim 3,
characterised in that a silencer (3) is connected to the compressed air motor (2).

5. An alarm siren according to Claim 3 or 4,
characterised in that the compressed air line (4) is constructed so as to be as short as possible.

6. An alarm siren according to Claim 1,
characterised in that a controllable pressure regulating valve is inserted into the compressed air line (4).

## Revendications

1. Sirène d'alarme comportant un générateur acoustique pourvu d'une roue de compresseur radial entraînée en rotation par un moteur et tournant dans une bague stationnaire pourvue d'ouvertures, caractérisée en ce que l'unité motrice entraînant en rotation la roue de compresseur radial est un moteur à air comprimé à haute vitesse (2) vers lequel est amené, à partir d'un accumulateur d'air comprimé (14) et à l'aide d'une source d'air comprimé (15) prévue en amont de celui-ci, l'air comprimé nécessaire uniquement pour le fonctionnement du moteur à air comprimé, et en ce que le moteur à air comprimé (2) et l'accumulateur d'air comprimé (14) sont reliés par l'intermédiaire d'une conduite d'air comprimé (4) possédant deux conduites dérivées ou plus, étant précisé qu'il est prévu, comme organes d'arrêt dans lesdites conduites dérivées, des soupapes (6, 7, 8, 9) à actionnement électromagnétique et, disposées en amont de celles-ci, dans le sens du courant, des soupapes régulatrices (10, 11) commandant le moteur à air comprimé (2).

2. Sirène d'alarme selon la revendication 1, caractérisée en ce que la source d'air comprimé est conçue comme un compresseur (15).

3. Sirène d'alarme selon la revendication 1 ou 2, caractérisée en ce qu'il est prévu, dans une conduite d'air comprimé (4) qui relie la source d'air comprimé (15) au moteur à air comprimé (2), un filtre à air (13), un graisseur (12) et/ou une soupape anti-retour (5).

4. Sirène d'alarme selon la revendication 3, caractérisée en ce qu'un silencieux (3) est raccordé au moteur à air comprimé (2).

5. Sirène d'alarme selon la revendication 3 ou 4, caractérisée en ce que la conduite d'air comprimé (4) est aussi courte que possible.

6. Sirène d'alarme selon la revendication 1, caractérisée en ce qu'une soupape de régulation de pression apte à être commandée est introduite dans la conduite d'air comprimé (4).
